# EUROPÄISCHE PATENTSCHRIFT

(11) **EP 0 282 438 B1**
(45) Veröffentlichungstag und Bekanntmachung des Hinweises auf die Patenterteilung: **16.01.1991**
(21) Anmeldenummer: 88730045.7
(22) Anmeldetag: 02.03.1988
(51) Int. Cl.: F41C 9/08

(54) **Kugelsetzvorrichtung**
Device for setting and loading the bullet
Dispositif pour fixer et charger une balle

(30) Priorität: 09.03.1987 DE 8703660 U
(43) Veröffentlichungstag der Anmeldung: 14.09.1988
(73) Patentinhaber: Calliebe, Dietrich, D-1000 Berlin 19 (DE)
(72) Erfinder: Calliebe, Dietrich, D-1000 Berlin 19 (DE)
(74) Vertreter: Christiansen, Henning, Dipl.-Ing.

(56) Entgegenhaltungen:
- US-A- 4 050 175
- US-A- 4 152 858
- US-A- 4 434 571
- US-A- 4 466 209

## Beschreibung

Die Erfindung betrifft eine Kugelsetzvorrichtung der im Oberbegriff des Anspruchs 1 angegebenen Art. Eine derartige Vorrichtung wird von Sportschützen mit Vorderladern zur Verwendung mit Schwarzpulver benutzt.

Es ist bekannt, die auf dem Pflaster auf der Laufmündung liegende Rundkugel oder das Ovigalgeschoß mit einem Schlag mit einem Ladehammer in die Züge eines Vorderladers einzutreiben. Danach muß mittels eines Kugelsetzstabes von ein bis drei Zentimeter Länge, der an diesem Hammer selbst oder einer Holzkugel befestigt ist, mit kräftigem Schlag der inneren Handfläche auf Hammerstück oder Holzkugel das Geschoß wenigstens ein bis zwei Zentimeter tief in den Lauf getrieben werden. Anschließend wird mit dem unterkalibrierten Hammerstiel oder dem außerdem an der Holzkugel befindlichen verlängerten Setzstab das Geschoß durch weitere Schläge mit der inneren Handfläche oder erneut dem Holzhammer, wenigstens ca. 10 Zentimeter weiter in den Lauf getrieben. Schließlich muß noch der zur Waffe gehörende Ladestock ergriffen und durch die freie Lauflänge bis zur gesetzten Kugel geführt werden, um diese bis auf die Ladung hinabzustoßen. Da nur stramm sitzende Kugeln gute Trefferbilder ergeben, ist hierbei ein relativ großer Kraftaufwand erforderlich und Prellungen und Verletzungen bleiben mitunter nicht aus. Der letztgenannte ist der schwierigste und zeitraubenste Vorgang beim Laden.

Bekannt ist weiterhin eine in der US-A-4 050 175 beschriebene Vorrichtung zum Laden von Vorderladern, bei der ein Aufnahmetubus vorgesehen ist, der mit Pulver, Pflaster und Kugel gefüllt und anschließend auf die Mündung des Gewehrlaufes aufgesetzt und mit einem Setzstab in die Mündung entleert wird. Das kraft- und zeitraubende Hinabstoßen der stramm geführten Kugel und des Pflasters mittels eines Ladestockes ist zur endgültigen Positionierung jedoch auch bei Anwendung dieser Vorrichtung erforderlich. Darüberhinaus besteht ein hoher Zeitbedarf zum Wiederauffüllen des Aufnahmetubus, was sich insbesondere bei Meisterschaften, wo innerhalb einer vorgegebenen Zeit mehrere Schüsse abgefeuert werden müssen, nachteilig auswirkt.

Der Erfindung liegt die Aufgabe zugrunde, eine Kugelsetzvorrichtung der eingangs genannten Gattung zu schaffen, welche den schwierigen, Geschicklichkeit und Kraftaufwand erfordernden Vorgang des Setzens stramm geführter Pflasterkugeln vereinfacht, erleichtert und zeitlich verkürzt.

Diese Aufgabe wird mit den im kennzeichnenden Teil des Anspruchs 1 angegebenen Maßnahmen gelöst.

Die in der jeweils gewählten Schlagrichtung erforderlichen Impulse für das Eintreiben von Geschossen in Vorderladerläufe zwecks Setz- u. Ladevorganges oder Kugelziehvorganges werden durch das Schlagstück der Vorrichtung in günstiger Weise bewirkt.

Besonders vorteilhaft ist dabei, daß durch Schwenken des mit dem Schlagstück senkrecht gehaltenen Gerätes der jeweils benötigte Schlagamboß vor die Wirkungsstelle gerät und damit ohne weitere Handhabung zur Verfügung steht. Ein Hartholzteil am Setzamboß weist auf seiner oberen Fläche eine zentrisch angeordnete, flache und runde Hohlausraumung auf. Am Treibstock sind unterschiedlichen Geschoßkalibern im Durchmesser entsprechend bemessene Setzstücke am Treibstock auswechselbar befestigbar. Vornehmlich bei Vorderladerpistolen kann statt der kurzen Setzstücke ein der ganzen Lauflänge entsprechend verlängerter Setzstock, auswechselbar und den Geschoßkalibern im Durchmesser angeglichen, am Treibstock als Ladestock befestigt werden. Der Boden eines Setzstockes ist abschraubbar gestaltet und mit Reinigungsbürsten, Wischlappenhaltern oder Kugelziehern bestückbar. Eine mit zwei Innengewinden versehene Adapterhülse am ende des Treibstockes ist mit dem Ende eines zur Waffe gehörenden, auch längeren Ladestockes verbindbar. Durch Erweiterung des Bohrdurchmessers an beiden Enden des Schlagstückes können kleine Materialverformungen beim Schlagen das freie Gleiten des Schlagstückes auf der Leitspindel nicht beeinträchtigen.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
Figur 1 ein Ausführungsbeispiel der erfindungsgemäßen Vorrichtung im Längsschnitt,
Figur 2 einen Setzstock als Zubehör,
Figur 3 eine Adapterhülse,
Figuren 4a und b weiteres Zubehör sowie
Figuren 5a bis d verschiedene Handhabungen bei der Benutzung der erfindungsgemäßen Vorrichtung.

Der in Figur 1 dargestellte Kugelsetzer 1 besteht aus Rundstahl von insgesamt ca. 360 mm Länge und einem Durchmesser von ca. 7 mm. Ein Teil davon bildet eine Leitspindel mit einer Länge von ca. 220 mm. Auf der Leitspindel 2 ist ein axial entsprechend durchbohrtes zylindrisches Schlagstück 3 verschiebbar vorgesehen. Es wird durch ein Rundstahlstück von ca. 50 mm Länge und ca. 30 mm Durchmesser bei einer Masse von ca. 250 Gramm gebildet. Das Schlagstück 3 kann auf der Leitspindel leicht auf- und abgleiten.

Begrenzt wird der Weg des Schlagstücks 3 durch zwei Verdickungen, welche Anschlagflächen aufweisen und einen Setzamboß 4 und einen Treibamboß 5 bilden. Der Treibamboß weist eine Länge von ca. 10 mm Länge und einen Durchmesser von ca. 14 mm auf und ist fest mit der Leitspindel verbunden, der Setzamboß eine Länge von 25 mm und Durchmesser von 12 mm auf und ist aufgeschraubt.

Das Schlagstück 3 ist mit Daumen und Zeigefinger leicht zu bewegen, um es kräftig sowohl an den Setzamboß als auch an den Treibamboß zu stoßen, damit seine Masse als Hammer wirkt. Das Schlagstück ist als Rundmaterial in der Grundform zylinderförmig. Zur besseren Handhabung ist es zur Mitte hin verjüngend ausgebildet und besitzt die Griffigkeit heraufsetzende Querrillen.

An beiden Enden der Bohrung des Schlagstükkes 3 ist der Bohrdurchmesser etwas erweitert, damit kleine Materialverformungen beim Schlagen das freie Gleiten des Schlagstücks auf der Leitspindel nicht beeinträchtigen können. Die Erweiterungen 6 und 6' grenzen jeweils an die Stirnseiten des Schlagstücks.

Die Leitspindel ist über den Treibamboß 5 hinaus durch einen einen Treibstock 7 bildenden Abschnitt von ca. 125 mm verlängert.

Auf beide Enden des Rundstahlstabes ist ein Außengewinde M6 geschnitten. Es dient am freien Ende der Leitspindel zur Aufnahme eines zylindrischen Rundstahlstückes (ca. 25 mm lang, Durchmesser ca. 12 mm mit Sackbohrung und Innengewinde M6) welches den Setzamboß 4 bildet. Dieses Rundstahlstück ist in einen darauf befestigten Hartholzgriff 8 eingelassen.

Der Hartholzgriff des Setzamboß weist auf seiner Oberseite im Mittelpunkt eine flache Hohlausraumung 9 auf. Sie dient als Zentrierhilfe beim ersten Schlag auf die Kugel.

Dieses aus Hartholz oder Kunststoff bestehende Griffstück ist mittels einer - in der Zeichnung nicht dargestellten Variante - als selbstschneidende Gewindebuchse mit der Leitspindel in der Weise kraftschlüssig verschraubt, daß durch eine Abdeckung der Buchsenöffnung oder dazwischengesetzter Unterlegscheibe an der Unterseite des Griffstücks eine als Setzamboss wirkende Auftreff-Fläche für das Schlagstück gebildet wird. Diese entspricht in ihrer Position der beim Schlagen vorangeführten ringförmigen Stirnfläche des Setzamboß 4.

An der unteren Fläche des Treibamboß 5 zum Treibstock 7 hin haftet eine Unterlegscheibe 10 von ca. 24 mm Durchmesser, die als Begrenzung des Treibvorgangs dient. Sie weist ein aufgeklebtes Lederplättchen zur Schonung der Laufmündung auf.

Das andere Ende des Stabes ist am Ende 11 des Treibstockes 7 zur Aufnahme eines Kugelsetzstükkes 12 aus Messing mit einem Gewinde M6 versehen, welches am Stoßende zur Anpassung an die zu setzende Kugel eine entsprechende Hohlrundung 13 aufweist.

Je nach Kaliber des Vorderladerlaufes können die auswechselbaren Setzstücke Durchmesser von 7,5 mm, 10 mm oder 14 mm aufweisen, um die entsprechenden Kugelkaliber abzudecken. Im Hinblick auf die verschiedene Verwendung als Setzgerät für einen Setzweg von ca. 120 mm oder als Ladestock bis zum Laufboden bei den üblichen Pistolenläufen, können die auswechselbaren Setzstücke Längen von ca. 25 mm bis ca. 125 mm aufweisen.

Das Setzstück 12 ist austauschbar gegen einen Setzstock 14, wie er in Figur 2 abgebildet ist. Er weist eine Länge von 135 mm auf und ist an seinem Ende mit einem auswechselbaren Boden 15 versehen. Das auswechselbare, bevorzugt aus Messing gefertigte Setzstück ist insbesondere mit einer, beispielsweise aus Kunststoff oder auch Hartholz bestehenden, Kappe versehen.

Der Setzstock 14 ist insbesondere in einer solchen Länge vorgesehen, daß mit angeschraubtem Boden bzw. Setzstück alle gebräuchlichen Vorderladerpistolen ohne den dafür vorgesehenen Ladestock geladen werden können.

Ein Adapter 16 für einen Ladestock ist in Figur 3 wiedergegeben. Er ist zylindrisch ausgebildet und weist zwei Innengewinde auf. Eines der Innengewinde paßt zu dem (Außen-)gewinde am Ende 11 des Treibstocks 7 in Figur 1.

Ein weiteres Innengewinde ist an einen Ladestock angepaßt, der somit ebenfalls mit dem Ende des Treibstocks befestigt werden kann. Des weiteren sind in Figuren 4a und 4b Zubehörteile (Bürste 17 bzw. Kugelzieher 18) dargestellt, die mit einem entsprechenden Gewinde statt des Bodens 15 in das Ende des Setzstocks 14 (Figur 2) wahlweise zur bequemen Benutzung eingefügt werden können.

Die zuvor beschriebenen Teile werden benutzt, wie es nachfolgend anhand der Figuren 5a bis d beschrieben werden soll.

Der Kugelsetzer 1 wird mit Daumen und Zeigefinger am Schlagstück 3 ergriffen und so gehalten, daß infolge der Schwerkraft, der Setzamboß 4 nach unten gleitet und auf der zu ladenden Kugel leicht aufliegt. Hierbei zentriert die noch herausstehende Kugel den Setzamboß, indem sie in die mittige Hohlrundung des äußeren Teils des Hartholzgriffes etwas hereinragt. Gleichzeitig wird das Schlagstück dicht unterhalb des Treibamboß 5 gehalten und etwa senkrechte Stellung des Gerätes eingehalten (Figur 5a). Ein kleiner Schlag mit dem Schlagstück nach unten treibt die Kugel mühelos in die Züge (Figur 5b). Ohne das Schlagstück loslassen zu müssen, hebt man es bis zum Anschlag an den Treibamboß nach oben, hebt somit auch das Gerät etwas an, dreht das Schlagstück und mit demselben auch das Gerät um 180° herum, worauf der nun nach unten zeigende Treibstock 7 infolge der Schwerkraft nach unten rutscht und dabei mit dem Schlagstück auf die Kugel dirigiert wird (Figur 5c). Weil das Schlagstück in dieser Stellung bereits oben, am Setzamboß anliegt, ist der Weg auf der Leitspindel frei für zwei bis drei kurze Schläge mit dem Schlagstück auf den Treibamboß. Der auf die Laufmündung sich zubewegende Treibamboß begrenzt und beendet den Vorgang.

Die Kugel befindet sich nun ca. 120 mm tief im Lauf. Sie ist nun eingepreßt und auf althergebrachte Weise durch Treiben mit dem Ladestock leicht auf die Ladung zu bringen (Figur 5d).

Der ganze Vorgang dauert nur einige Sekunden, ist spielerisch zu handhaben, ohne irgendwelche Kraftanstrengung.

Speziell beim Laden von Pistolen wird statt eines kurzen Setzstückes ein der Lauflänge entsprechendes verlängertes Setzstück, der Setzstock (Figur 2) an den Treibstock geschraubt. Bei 120 mm Kugelsetztiefe sitzt das Begrenzungsstück am Treibamboß dann noch nicht auf der Laufmündung auf. In dieser Stellung kann man das Schlagstück loslassen (der Treib- bzw. Setzstock steckt im Lauf und hält das Gerät) und mit der nun freien Hand den oben stehenden Hartholzgriff herunterdrücken, um die Kugel auf die Ladung zu bringen. Ein gesonderter Ladestock wird somit nicht mehr benötigt.

Ein weiterer Vorteil gemäß der Erfindung ergibt sich beim Vorgang des Kugelziehens. Immer wieder kommt es vor, daß kein Pulver vorher geladen wurde oder andere Umstände es erfordern, das bis auf den Boden des Laufes geladene Geschoß nebst Pflaster aus dem Lauf zu ziehen. Hierzu wird von altersher ein Kugelsetzer auf den Ladestock geschraubt, auf die Kugel gestoßen und gedreht, so daß Korkenzieherspiralen und Schraubgewinde dieselbe fest fassen. Den nur kurz aus der Laufmündung herausstehenden Ladestock mit der verkeilten Kugel herauszuziehen, erweist sich in der Regel als umständlich und schwierig. Gemäß der Erfindung wird eine mit Muttergewinden versehene Adapterhülse am Ende des Treibstockes des Gerätes angeschraubt und befestigt. Das zweite Gewinde der Hülse erfaßt das Schraubengewinde des Ladestockendes. Wird nun das Schlagstück des Gerätes gemäß der Erfindung nach oben, gegen den Setzamboß geschlagen, wird die Kugel nach oben bewegt und kann, erst einmal gelöst, durch Ziehen am Holzhandgriff des Gerätes herausgezogen werden.

Festzustellen ist schließlich der Vorteil, daß mit ein und demselben Gerät das Setzen, Laden oder Ziehen von Vorderladerwaffengeschoßen, gleich welchen Kalibers oder Lauflänge möglich ist.

Die erfindungsgemäße Kugelsetzvorrichtung ermöglicht eine in jeder Weise auch für Präzisionsschußwaffen geeignete Handhabung, wobei die Präzisionsläufe weitgehendst geschont werden, um exakt gleiche Voraussetzungen bei allen aufeinanderfolgenden Schußabgaben zu erreichen, damit die unvermeidbare "Streuung" auf ein Minimum zu begrenzt wird. Hierfür sind zusätzlich zu den in den Ausführungsbeispielen dargestellten Maßnahmen vorgesehen: an sich handelübliche, den Ladestock umfassende Mündungsschoner aus Kunststoff oder einem anderen geeigneten stoßabsorbierenden Werkstoff, der auf den Treib- bzw. Setzstock aufsetzbar ist, um jeden Schlagkontakt mit der Mündung selbst zu vermeiden.

Markierungen oder Begrenzungshülsen, welche am Treib- oder Setzstock in geeigneter Weise angebracht sind, helfen ein zu tiefes Eindringen der Vorrichtung in den Lauf zu verhindern.

Ein zusätzliche Schonung des Laufs wird erreicht, wenn die dem jeweiligen Laufkaliber angepaßten Messingsetzstücke so lang ausgebildet sind, daß durch ihr Anliegen an der inneren Laufbohrung ein Verkanten der Setzstücke auf der ersten Strecke des Ladeweges (wenige Zentimeter) so begrenzt wird, daß der Treib- bzw. Setzstock den inneren Mündungsrand des Laufes solange nicht berühren kann, bis der ca. 3 Zentimeter lange Mündungsschoner zur Anlage an der Mündung nachrutschen kann oder entsprechend vom Schützen nachgeschoben werden kann.

Weiterhin sind bevorzugt der Treib- und/oder Setzstock mit einer Ummantelung versehen, welche ebenfalls aus Kunststoff oder dergleichen besteht.

## Patentansprüche

1. Kugelsetzvorrichtung
gekennzeichnet durch
ein auf einer Leitspindel (2) geführtes und mit der Hand bewegbares Schlagstück (3),
Wegbegrenzungen (4, 5) für die Bewegungen des Schlagstükkes (3) in Form von Verdickungen an den Spindelenden, wobei die Wegbegrenzungen als Setzamboß (4) und Treibamboß (5) ausgebildet sind,
einen Handgriff (8) in der Nähe der einen als Setzamboß (4) ausgebildeten Wegbegrenzung,
einen Treibstock (7), welcher als Verlängerung der Leitspindel (2) ausgebildet ist und über die andere als Treibamboß (5) ausgebildete Wegbegrenzung hinausragt sowie
einen Ansatz zur Aufnahme eines Setzstückes (12 bzw. 14) am Treibstock (7).

2. Kugelsetzvorrichtung nach Anspruch 1, dadurch gekennzeichnet, daß der Ansatz zur Aufnahme des Setzstückes (12) mit einem Außengewinde versehen ist.

3. Kugelsetzvorrichtung nach einem der vorangehenden Ansprüche, dadurch gekennzeichnet, daß der als Hartholzteil ausgebildete Handgriff in der Nähe des Setzambosses (4) innerhalb eines von der Leitspindel abgewandten vorzugsweise ebenen Flächenbereiches eine zentrisch angeordnete runde Hohlausraumung (9) aufweist.

4. Kugelsetzvorrichtung nach einem der vorangehenden Ansprüche, dadurch gekennzeichnet, daß Setzstücke (13) unterschiedlichen Durchmessers und Länge bzw. Ladestöcke unterschiedlichen Durchmessers am Treibstock auswechselbar befestigbar sind.

5. Kugelsetzvorrichtung nach Anspruch 4, dadurch gekennzeichnet, daß die Befestigung eines Ladestocks mittels eines Zwischenstücks (16) als Adapterhülse erfolgt, das beidseitig mit einem Innengewinde versehen ist.

6. Kugelsetzvorrichtung nach Anspruch 4, dadurch gekennzeichnet, daß der Setzstock (14) einen mittels Gewinde verbundenen Boden (15) aufweist.

7. Kugelsetzvorrichtung nach Anspruch 6, dadurch gekennzeichnet, daß in das Gewinde des Setzstockes (14) Reinigungsbürste, Wischlappenhalter oder Kugelzieher einschraubbar sind.

8. Kugelsetzvorrichtung nach einem der vorangehenden Ansprüche, gekennzeichnet durch eine Erweiterung (6, 6') des Bohrdurchmessers des Schlagstückes zu dessen mindestens einem Ende hin.

9. Kugelsetzvorrichtung nach einem der vorangehenden Ansprüche, dadurch gekennzeichnet, daß solche Teile, die mit dem Lauf in Berührung kommen können, durch eine Kunststoffummantelung geschützt sind oder entsprechende Mündungsschoner vorgesehen sind.

10. Kugelsetzvorrichtung nach einem der vorangehenden Ansprüche, dadurch gekennzeichnet, daß an Treib- oder Setzstock Markierungen oder Begrenzungshülsen vorgesehen sind, welche maximale Ladetiefen vorgeben.

## Revendications

1. Dispositif de refoulement de balles,
caractérisé par
une masselotte de frappe (3) guidée sur une tige guide (2) et qu'on peut mouvoir à la main,
des limites de course (4, 5) pour les déplacements de la masselotte de frappe (3), présentées sous la forme d'épaississements prévus aux extrémités de la tige, les limites de course formant une enclume de refoulement (4) et une enclume de poussée (5),
une poignée (8) prévue dans le voisinage de l'une des limites de course, qui constitue une enclume de refoulement (4),
une baguette de poussée (7) qui est constituée par un prolongement de la tige guide (2) et fait saillie au-delà de l'autre limite de course, qui constitue l'enclume de poussée (5), et
un embout, prévu sur la baguette de poussée (7) et destiné à recevoir une pièce de refouloir (12 ou 14).

2. Dispositif de refoulement de balles selon la revendication 1, caractérisé en ce que l'embout destiné à recevoir la pièce de refouloir (12) est muni d'un filetage extérieur.

3. Dispositif de refoulement de balles selon une des revendications précédentes, caractérisé en ce que la poignée, présentant la forme d'un pièce de bois dur, présente dans le voisinage de l'enclume de refoulement (4), à l'intérieur d'une région de surface qui est à l'opposé de la tige guide et qui est de préférence plane, une empreinte ronde (9) disposée en position centrée.

4. Dispositif de refoulement de balles selon une des revendications précédentes, caractérisé en ce qu'on fixer de façon interchangeable sur la baguette de poussée des pièces de refouloirs (13) de différents diamètres et de différentes longueurs ou des baguettes de chargement de différents diamètres.

5. Dispositif de refoulement de balles selon la revendication 4, caractérisé en ce que la fixation d'une baguette de chargement s'effectue à l'aide d'une pièce intermédiaire (16) présentant la forme d'une douille adaptatrice, qui est munie d'un filetage intérieur à chacune de ses deux extrémités.

6. Dispositif de refoulement de balles selon la revendication 4, caractérisé en ce que la baguette de refouloir (14) présente une base (15) fixée à l'aide d'un filetage.

7. Dispositif de refoulement de balles selon la revendication 6, caractérisé en ce qu'une brosse de nettoyage, un dispositif de fixation de chiffons d'essuyage ou un extracteur de balles peut être vissé dans le filetage de la baguette de refouloir (14).

8. Dispositif de refoulement de balles selon une des revendications précédentes, caractérisé par un évasement (6, 6') du diamètre de l'alésage de la masselotte de frappe, vers au moins une de ses extrémités.

9. Dispositif de refoulement de balles selon une des revendications précédentes, caractérisé en ce que les éléments qui peuvent entrer en contact avec le canon sont protégés par un enrobage de matière plastique ou munis d'un protecteur de bouche correspondant.

10. Dispositif de refoulement de balles selon une des revendications précédentes, caractérisé en ce que, sur la baguette de poussée ou la baguette de refouloir, il est prévu des marques ou des douilles limitatrices qui fixent les profondeurs maximales de chargement.

## Claims

1. A ball shot setting device characterised by a striker member (3) mounted on a guide spindle (2) and movable by hand, travel limiting means (4, 5) for the movements of the striker member (3) in the form of thickened portions at the ends of the spindle, the travel limiting means being constructed in the form of a setting anvil (4) and driving anvil (5), a handle (8) in the vicinity of the one travel limiting means constructed in the form of a setting anvil (4), a plunger (7) which is constructed in the form of an extension of the guide spindle (2) and projects beyond the other travel limiting means constructed in the form of a driving anvil (5), and a projection to receive a setting member (12 or 14) on the plunger (7).

2. A ball shot setting device according in Claim 1, characterised in that the projection for receiving the setting member (12) is provided with an external thread.

3. A ball shot setting device according to any one of the preceding Claims characterised in that the handle, which is constructed in the form of a hardwood member, has a centrically arranged round hollow recess (9) inside a preferably plane surface region remote from the guide spindle, in the vicinity of the setting anvil (4).

4. A ball shot setting device according to any one of the preceding Claims, characterised in that the setting members (13) of different diameters and lengths or ramrods of different diameters can be interchangeably secured to the plunger.

5. A ball shot setting device according to Claim 4, characterised in that the attachment of a ramrod is effected by means of an intermediate member (16) as an adapter sleeve which is provided with an internal thread at both ends.

6. A ball shot setting device according to Claim 4, characterised in that the setting rod (14) has a bottom (15) connected by means of threads.

7. A ball shot setting device according to Claim 3, characterised in that cleaning brushes, cleaning-rag holders or ball shot extractors can be screwed into the thread of the setting rod (14).

8. A ball shot setting device according to any one of the preceding Claims, characterised by a widening out (6, 6') of the bore diameter of the striker member towards at least one end thereof.

9. A ball shot setting device according to any one of the preceding Claims, characterised in that those parts which may come into contact with the barrel are protected by a plastics covering, or appropriate muzzle protectors are provided.

10. A ball shot setting device according to any one of the preceding Claims, characterised in that markings of limit sleeves, which preset maximum loading depths, are provided on plunger or setting rod.
